# NEUE EUROPÄISCHE PATENTSCHRIFT

(11) **EP 0 244 035 B2**
(45) Veröffentlichungstag und Bekanntmachung des Hinweises auf die Entscheidung über den Einspruch: **17.05.1995**
(45) Hinweis auf die Patenterteilung: 16.10.1991
(21) Anmeldenummer: 87200792.7
(22) Anmeldetag: 16.04.1987
(51) Int. Cl.: B44B 7/00

(54) **Verfahren und Vorrichtung zum Aufbringen von Markierungslinien auf eine bindemittelhaltige Mineralfaserbahn**
Method and device for producing marking lines on a mat of mineral fibres containing a binding agent
Procédé et dispositif pour obtenir des lignes de marquage sur une nappe de fibres minérales contenant un liant

(30) Priorität: 16.04.1986 DE 3612858
(43) Veröffentlichungstag der Anmeldung: 04.11.1987
(73) Patentinhaber: ISOVER SAINT-GOBAIN, F-92400 Courbevoie (FR)
(72) Erfinder: Kaufmann, Friedrich, D-6703 Limburgerhof (DE); Schlossherr, Horst-Werner, D-6724 Dudenhofen (DE); Zinn, Egon, D-6701 Meckenheim (DE); Stoyke, Reinhard, D-6724 Dudenhofen (DE)
(74) Vertreter: KUHNEN, WACKER & PARTNER

(56) Entgegenhaltungen:
- EP-A- 0 101 376
- GB-A- 2 084 921
- US-A- 3 730 081
- US-A- 4 007 767
- US-A- 4 288 968

## Beschreibung

Die Erfindung betrifft ein Verfahren zum Aufbringen von Markierungslinien auf eine bindemittelhaltige Mineralfaserbahn, nach dem Oberbegriff des Anspruchs 1.

Ein solches Verfahren ist aus der EP-A-0 10 1 376 (DE-A- 32 29 601) bekannt. Die dort aufzubringenden Markeirungslinien verlaufen in Längsrichtung der Mineralfaserbahn, also in deren Transport- oder Produktionsrichtung. Zur Vermeidung eines Farbstoffauftrages mit relativ aufwendiger Aufbringtechnik, Materialverbrauch und möglicherweise Beeinflussung des Brandverhaltens wird eine Einbrandmarkierung in der Weise erzeugt, daß eine scharf gebündelte Flamme oder ein scharf gebündelter Heißluftstrahl mit einer Temperatur von beispielsweise 600°C auf die Oberfläche der Mineralfaserbahn gerichtet wird, der in seinem Kernbereich das Bindemittel an der Oberfläche der Mineralfaserbahn auf seine Zersetzungstemperatur erwärmt und so verfärbt. Zur Erzeugung einer in Längsrichtung der Bahn randparallel durchlaufenden Markierungslinie ist somit lediglich die Anordnung einer entsprechenden Heißluftdüse oder Flammenlanze über der laufenden Mineralfaserbahn erforderlich.

Ein solches Vorgehen ist jedoch auf die Anbringung randparalleler Markierungslinien beschränkt; zur Erzeugung von senkrecht zu den seitlichen Rändern verlaufenden Markierungslinien könnte die Heiverifluftdüse oder dergleichen nicht mehr stationär angeordnet werden, sondern müßte quer über die Mineralfaserbahn traversieren und dabei mit der Mineralfaserbahn mitbewegt werden, was jedoch zur Erzielung definitiver und gleichbleibender Markierungsabstände erheblichen anlegen- und insbesondere steuerungstechnischen Aufwand erfordern würde. Weiterhin erzeugt eine derartige Flamme oder ein solcher Heißluftstrahl nicht nur eine auf den unmittelbaren Oberflächenbereich begrenzte Zersetzung des Bindemittels, sondern zeigt zwangsläufig auch eine nicht unerhebliche Tiefenwirkung. Dadurch entsteht an der Markierungslinie eine mehr oder weniger weit in die Mineralfaserbahn eindringende Zone, in der kein Bindemittel wirksam ist. Dies ist im bekannten Fall unschädlich, da diese Zone in Längsrichtung der Bahn verläuft und somit keinen quer zur Richtung der Markierungslinie wirkenden Kräften ausgesetzt ist. Da derartige Mineralfaserbahnen in aller Regel zu einem Wickel aufgerollt und in Rollenform gelagert und transportiert werden, treten jedoch an quer zur Längserstreckung der Mineralfaserbahn liegenden bindemittelfreien Zonen Kräfte auf: Liegt die Markierungsseite im Wickel außen, so tendiert das Material an der Markierungslinie zur Klaffung, liegt sie innen, tendiert das Material zur Kompression. Hierdurch kann sich durch teilweise Auflösung des Faserverbundes im Bereich der Markierungslinie bei Zugkräften bzw. durch im Bereich der Markierungslinie erhöht auftretende Walkarbeit bei einwirkenden Druckkräften eine Schwächung des Produktes ergeben. Eine solche Schwächung ist insbesondere dann unerwünscht, wenn das Material anschließend an das Öffnen der Rolle mit homogener, plattenähnlicher Konsistenz vorliegen soll, wie dies gemäß der DE-A-36 12 858 der Fall ist.

Aus der EP-A-0 119 801 ist ein Verfahren und ein Gerät zum Einbringen von Markierungen, die den "R"-Wert, die Größe, die Dicke und weitere relevante Informationen darstellen, in einen Faserfilz bekannt. Hierbei wird angestrebt, die Markierungen möglichst tief in das Innere des Faserfilzes einzuarbeiten, so daß nicht nur die Oberfläche selbst, sondern auch die darunterliegenden Schichten durch die Behandlung dauerhaft farb- und strukturverändert werden. Diese tiefe Einbringung der Markierungen erfolgt mit offener Flamme oder mit Wärmestrahlung, die im Inneren der Walze erzeugt wird und über Schablonenöffnungen tief in die zu markierende Bahn eindringt.

Aus der DE-A-34 46 406 ist es bekannt, als Heizeinrichtung eine Walze zu verwenden. Diese Heizeinrichtung in Form einer Walze dient jedoch nicht dazu, Markierungslinien aufzubringen, sondern tief in das Material der Mineralfaserbahn eindringende Heftpunkte dadurch zu erzeugen, daß die Mineralfasern lokal erweicht und so miteinander verschweißt werden. Hierzu weist die Umfangsoberfläche der Walze Reihen von Öffnungen auf, durch die Heißgas mit hoher Temperatur in der Regel bis zu 1000°C lanzenförmig austritt. Die Umfangsoberfläche der Walze liegt auf der Oberfläche der Mineralfaserbahn auf, und die Walze dreht sich mit einer solchen Geschwindigkeit, die der Transportgeschwindigkeit der Mineralfaserbahn entspricht. Ein Heißgasaustritt durch eine Lochreihe wird nur dann zugelassen, wenn diese im Bereich des unteren Scheitelpunkts der Walze liegt, so daß das Heißgas ausjeder Öffnung lanzenartig in die Mineralfaserbahn hineinsticht und Heftpunkte bildet. Die Eindringtiefe kann dabei durch an der gegenüberliegenden Seite der Mineralfaserbahn erzeugten Unterdruck weiter gefördert werden.

Eine solche Vorrichtung dient nicht zum Anbringen von Markierungslinien, und ist auch nicht zur Erzeugung von Markierungslinien geeignet, welche das Verhalten des Mineralfasermaterials an der Markierungsstelle praktisch nicht beeinflussen. Die im bekannten Fall gewünschte große Eindringtiefe kann zwardurch Drosselung der Heißgaszufuhr vermindert werden, sie ist jedoch in Jedem Falle erheblich, wenn durch eine lokale Heißgasströmung während der Berührungszeit so viel Energie eingetragen werden soll, daß sich eine satte Vefärbung ergibt. Darüber hinaus ist die seitliche Begrenzung des Einwirkungsbereiches des Heißgases schwierig zu beherrschen, zumal die Einwirkung im Zuge der Drehung der Walze und somit mit sich ändernder Richtung erfolgt. Gerade bei einer Heißgasströmung mit zur Verminderung der Eindringtiefe minimiertem Gasdurchsatz fallen seitliche Strömungsanteile ins Gewicht, welche im Randbereich der Markierung noch teilweise Zersetzung des Bindemittels bewirten und somit zu einer unscharfen Begrenzung der Markierung führen.

Aus der GB-A-2 084 921 ist es ebenfalls bekannt, als Heizeinrichtung eine Walze zu verwenden. Dabei wird die Umfangsoberfläche der Walze durch mehrere radial verstellbare Segmente gebildet, in denen jeweils eine parallel zur Achse der Walze verlaufende Heizleiste angeordnet ist. Diese mit umfangsseitig verteilten achsparallelen Heizleisten versehene Walze dient jedoch nicht dazu, Markierungslinien auf eine bindemittelhaltige Mineralfaserbahn aufzubringen, sondern zwei dünne thermoplastische Kunststoffolien in quer zu ihrer Transportrichtung verlaufenden streifenförmigen Bereichen miteinander zu verschweißen, wobei aufgrund der während des Betriebs möglichen radialen Verstellbarkeit der Segmente deren Umfangsgeschwindigkeit und mithin der Abstand zwischen den streifenförmigen Schweißzonen veränderbar ist. Die beiden Kunststoffolien liegen aufeinander und werden gemeinsam über die Walze geführt, so daß sie im Zuge ihrer Transportbewegung die Walze infolge von Reibung in Drehung versetzen. Um die beiden Folien in streifenförmigen Bereichen miteinander zu verschweißen, muß der Wärmeübergang von der jeweiligen Heizleiste auf die Folien so groß sein, daß die unmittelbar an der Walze anliegende Folie im Bereich der Heizleiste aufgeschmolzen und die von einer Gegenwalze abgestützte andere Folie mindestens angeschmolzen wird, damit eine dauerhafte Schweißverbindung entsteht.

Diese bekannte Folienschweißvorrichtung eignet sich nicht dazu, Markierungslinien aufeine Mineralfaserbahn aufzubringen, die sich auf die Eigenschaften des Fasermaterials praktisch nicht auswirken. Denn beim Aufbringen von Markierungslinien auf eine Mineralfaserbahn sollen nicht zwei dünne, wenig kompressible und eine glatte Oberfläche aufweisende Folien miteinander verschweißt werden, sondern es soll eine relativ dicke Mineralfaserbahn aus einem leicht zusammendrückbaren und keine geschlossene Oberfläche besitzenden Material einem auf ihre oberen Schichten begrenzten Wärmeeintrag nur in dem Maße ausgesetzt werden, daß infolge der durch die Erwärmung hervorgerufenen Zersetzung und Verfärbung des Bindemittels deutlich erkennbare Markierungslinien ausgebildet werden. Demgegenüber würde ein Wärmeeintrag durch die Heizleisten der bekannten Vorrichtung die Mineralfaserbahn in ihrer gesamten Dicke durchdringen und hätte eine vollständige Zersetzung des Bindemittels in diesem Bereich zur Folge, so daß sich eine erhebliche Herabsetzung der mechanischen Festigkeit der Mineralfaserbahn und, bei Beanspruchungen durch Zug- und Walkkräfte, sogar eine zumindest teilweise Auflösung des Faserverbundes ergeben würde.

Ausgehend vom Stand der Technik nach der DE-A-32 29 601 liegt der Erfindung die Aufgabe zugrunde, ein Verfharen und eine Vorrichtung zu schaffen, welche das Aufbringen von quer zu den Seitenrändern verlaufenden Markierungslinien auf eine Oberfläche einer Mineralfaserbahn auf möglichst einfache und betriebssichere Weise ermöglichen und bei geringer Eindrigtiefe der Zersetzungserscheinungen eine Anbringung sauber begrenzter Markierungslinien in exakten und gleichbleibenden Abständen voneinander ermöglichen.

Die Lösung dieser Aufgabe erfolgt verfahrenstechnisch durch die kennzeichnenden Merkmale des Anspruchs 1 und vorrichtungstechnisch durch die kennzeichnenden Merkmale des Anspruchs 7.

Dabei wird zunächst auf das Konzept der Verwendung einer Walze gemäß der DE-A-34 46 406 zurückgegriffen, die auf der Mineralfaserbahn aufliegt Anstelle einer Verwendung von Heißgas für die lokale Zersetzung des Bindemittels wird jedoch die Oberfläche der Walze lokal erwärmt. Eine solche scharf begrenzte, achsparallele linienförmige Heizzone entsprechend erhölter Temperatur ergibt eine Wärmeeinwirkung auf das Mineralfasermaterial überwiegend durch Konduktion mit einem entsprechend steilen Temperaturabfall in das wärmedämmende Mineralfasermaterial hinein, so daß die Zone der Zersetzung auf einen flachen Oberflächenbereich beschränkt bleibt Darüber hinaus fällt auch zur Seite hin die Wärmeeinwirkung stark ab, zumal eine Kühlung durch benachbarte unbeheizte Zonen an der Umfangsoberfläche der Walze erfolgen kann, so daß sich eine scharf begrenzte Kontur ergibt. Infolge der konstruktiven umfangsseitigen Abstände der Heizzonen auf der Umfangsoberfläche der Walze und der synchronen Geschwindigkeit von Minenafaserbahn und Umfangsoberfläche der Walze ergeben sich stets gleichbleibende Abstände der Markierungslinien. Allerdings kann sich je nach den Eingriffsverhältnissen zwischen der Walze und der Oberfläche der Mineralfaserbahn ein gegenseitiger Abstand der Markierungslinien auf der Mineralfaserbahn ergeben, der vom Umfangsseitigen Abstand der Heizzonen an der Oberfläche der Walze geringfügig abweicht eine solche Abweichung zwischen benachbarten Markierungslinien ist kaum meßbar, sie kann sich jedoch über eine Vielzahl von Markierungslinien hinweg zu einer Größe addieren, die dann ins Gewicht fällt, wenn etwa der 20-fache Nennabstand der Markierungslinien durch Abzählen von 20 Markierungslinien ermittelt werden soll: Hierbei könnte sich anstelle des theoretischen Wertes von 20 x 100 mm = 2 m ein abweichender Abstand von beispielsweise 1,96 m ergeben. Um auch solche minimalen, sich jedoch addierenden Abweichungen auszuschließen, kann die Walze mit einer Umfangsgeschwindigkeit gedreht werden, die geringfügig von der Transportgeschwindigkeit der Mineralfaserbahn abweicht, um auf diese Weise solche kleinen Ungenauigkeiten durch die Anlagevernältnisse zwischen Walze und Mineralfaserbahn auszugleichen.

Da der Energieentzug aus den beheizten Zonen auf dasjenige Maß beschränkt ist, welches zu einer örtlich sauber begrenzten Zersetzung des Bindemittels in einer lediglich flachen Oberflächenschicht erforderlich ist, wird der Energieverbrauch minimiert.

In besonders bevorzugter Ausgestaltung der Erfindung wird die Walze gemäß Anspruch 2 zur Bildung einer Mulde in die Oberfläche dar Mineralfaserbahn eingedrückt. Durch den damit einhergehenden Anlagedruck ergibt sich eine Verbesserung des konduktiven Wärmeübergangs von der Heizzone auf die Mineralfasern. Weiterhin ergibt die mit der Eindrückung einhergehende Muldenbildung eine Verlängerung der Anlagezeit zwischen Heizzone und Mineralfasern und damit ebenfalls eine Verbesserung des Wärmeübergangs. Bei einer bestimmten Transportgeschwindigkeit der Mineralfaserbahn läßt sich somit der Wärmeübergang dem Bedürfnis der Bildung einer sauberen Markierung ohne zu starkem Wärmeeintrag in die Mineralfaserbahn anpassen: Bei sehr langsamer Transportgeschwindigkeit erfolgt nur ein geringer Andruck der Walze und damit eine Verminderung des Anpreßdruckes sowie des Berührungsweges, so daß der gewünschte Wärmeeintrag im Hinblick auf die bei geringer Transportgeschwindigkeit zur Verfügung stehende relativ lange Berührungszeit erfolgt, während bei hoher Transportgeschwindigkeit der Wärmeübergang in der kurzen zur Verfügung stehenden Zelt durch Erhöhung des Anpreßdruckes und Verlängerung des Berührungsweges entsprechend vergrößert wird. Da die Markierung zweckmäßig bereits auf dem Produktionsband erfolgt, dessen Geschwindigkeit von den Produktionsbedingungen diktiert ist, ergibt sich somit ein Freiheitsgrad der Anpassung der Markierungsbedingungen an die jeweilige Produktionsgeschwindigkeit derart, daß unter allen auftretenden Produktionsgeschwindigkeiten ein ausreichender, aber kein zu starker Wärmeeintrag in die Mineralfaserbahn erfolgt. Selbstverständlich läßt sich der Wärmeeintrag in die Mineralfaserbahn auch durch Steuerung der Temperatur der Heizzonen ganz oder ergänzend beeinflussen. Jedoch gibt es unter dem Gesichtspunkt der Wärmebelastung der Walze einerseits und der Warmebelastung der Mineralfaserbahn an der Berührungsstelle mit den Heizzonen andererseits einen relativ engen optimalen Temperaturbereich, der möglichst beibehalten werden sollte. Die unterschiedliche Einstellung der Eindringtiefe der Walze in die Oberfläche der Mineralfaserbahn ermöglicht eine entsprechende Anpassung des Wärmeeintrages, ohne daß die Temperatur der Heizzonen den optimalen Betriebsbereich verlassen muß.

Insbesondere bei fest vorgegebener Produktionsgeschwindigkeit einer bestimmten Mineralfaserbahn mit gleichbleibender Rohdichte und gleichbleibendem Bindemittelgehalt oder auch bei frei wählbarer Transportgeschwindigkeit der Mineralfaserbahn kann ein Bedarf für eine Anpassung des Wärmeeintrages an unterschiedliche Bedingungen entfallen oder in einem engeren Bereich alleine durch Temperatursteuerung befriedigt werden. In einem solchen Falle ist eine besonders einfache konstruktive Ausgestaltung der Vorrichtung dadurch möglich, daß die Walze durch Eigengewicht aufd er Mineralfaserbahn aufliegt. Maßnahmen zur variablen Gewichtsabstützung im Betrieb können dadurch entfallen, wenn das Gewicht der Walze der vorgegebenen Transportgeschwindigkeit bzw. letztere dem Gewicht der Walze angepaßt wird. Bei Bedarf kann das wirksame Gewicht der Walze durch Gegengewicht auf einen gewünschten verminderten Wert austariert werden.

Die Maßnahme des Anspruchs 4 ermöglicht ebenfalls eine erhebliche Vereinfachung des konstruktiven Aufbaus einer zur Durchführung des Verfahrens erforderlichen Vorrichtung, da für den Betrieb ein Drehantrieb entfallen kann und allenfalls in einer abgehobenen Ruhestellung der Walze für deren Vorheizung ein einfacher Drehantrieb erforderlich ist, um eine gleichmäßige Aufheizung der über den Umfang der Walze verteilt angeordneten Heizzonen zu gewährleisten.

Durch die Maßnahme des Anspruchs 5 ergeben sich unterbrochene, sozusagen gestrichelte Markierungslinien. Diese erfüllen in aller Regel ihren Zweck, und ermöglichen es, mit einzelnen kürzeren, im Abstand voneinander liegenden Heizzonen zu arbeiten, welche im Hinblick auf ihre geringere Längenausdehnung Probleme etwa mit einer Addition der Wärmedehnung in Längsrichtung vermeiden. Darüber hinaus vermindert sich der Energieverbrauch und sind jegliche Beeinträchtigungen da Materialkonsistenz durch Zugoder Druckbelastung der Fasern im Wickel dadurch vermieden, daß abschnittsweise vollständig unbeeinflußtes Material vorliegt.

Eine zur Durchführung des erfindungsgemäßen Verfahrens besonders geeignete Vorrichtung zeichnet sich im einzelnen durch die kennzeichnenden Merkmale des Anspruchs 7 aus. Heizstäbe bilden dabei eine besonders günstige konstruktive Möglichkeit zur Bildung der verfahrensgemäß erforderlichen Heizzonen. Zur Bildung geradliniger Strichmarkierungen können geradlinig verlaufende Heizstäbe eingesetzt werden; jedoch können auch andere Markierungen wie Raster, Monogramme oder dergleichen erzeugt werden, wenn die Heizstäbe entsprechend der jeweils gewünschten Markierungskontur geformt sind.

Durch die Maßnahmen des Anspruchs 8 wird erreicht, daß Energieverluste durch Wärmeabstrahlung oder Wärmeleitung von den Heizstäben minimiert werden, wobei zugleich eine insbesondere seitliche Einfassung der Heizstäbe durch den gut wärmedämmenden Werskstoff der Halter eine scharfe Begrenzung der Heizzonen ergibt und saubere Ränder der Markierungslinien gewährleistet.

Wenn die Heizstäbe gemäß Anspruch 9 ein geringes Maß aus der Umfangsoberfläche der Walze herausstehen, so sorgt die die Heizstäbe umgebende Luft für eine Kühlung des an die Markierungsstreifen angrenzenden Mineralfasermaterials während der Markierung und begünstigt so eine saubere Ausbildung der Ränder der Markierungslinien. Weiterhin erhöht sich insbesondere bei tiefer in die Mineralfaserbahn eingedrückter Walze die Mitnahmewirkung des Mineralfasermaterials auf die Walze, da vorstehende Kanten der Heizstäbe die Mitnahmewirkung begünstigen.

Wenn die Heizstäbe gemäß Anspruch 10 durch eingefettete elektrische Rohrheizkörper beheizbar sind, so ergibt sich eine konstruktive Freizügigkeit der Gestaltung der Heizstäbe. Es kann ein handelsüblicher Rohrheizkörper verwendet werden, der geringe Beschaffungskosten und hohe Betriebszuverlässigkeit ergibt, ohne daß dessen Außenkontur die konstruktive Freizügigkeit der Heizstäbe einschränken würde. Grundsätzlich ist jedoch jede Art einer geeigneten Heizeinrichtung, auch eine berührungslos, z. B. Induktiv arbeitende Heizung einsetzbar, solange gewährleistet ist, daß die gewünschte Aufheizung lokal in den Heizzonen erfolgen kann.

Eine konstruktiv besonders zweckmäßige Ausführung ergibt sich gemäß Anspruch 11 durch Verwendung eines inneren Tragkörpers für die Walze in Form eines zylindrischen Vielecks. Jede gerade Fläche des Polygons kann in konstruktiv einfacher Weise Träger für den Halter und die Einbauten eines Heizstabes sein.

Eine Synchronisation der Antriebsgeschwindigkeit der Walze mit derjenigen des Transport- oder Produktionsbandes kann in einfacher Weise dadurch erfolgen, daß für den Antrieb der Walze ein Gleichstrommotor verwendet wird. Wenn jedoch gemäß Anspruch 4 eine drehende Mitnahme der Walse an der Mineralfaserbahn erfolgt, so ist gemäß Anspruch 12 bevorzugt ein zweckmäßig dann als Drehstrommotor ausgebildeter Elektromotor mit Freilauf vorgesehen, der in der Aufheizphase für eine kontinuierliche langsame Drehung der Walze mit unkritischer Drehzahl zur gleichmäßigen Aufheizung der Heizstäbe sorgt, und dessen Freilaufein Überholen des Motors gestattet, sobald die Walze auf der Mineralfaserbahn anliegt und von dieser mit erhöhter Geschwindigkeit angetrieben wird. Bei jeder Betriebsunterbrechung dreht der Elektromotor dann die abgehobene Walze weiter, um eine stets gleichmäßige Aufheizung der Heizstäbe sicherzustellen.

Insbesondere bei einer selektiv starken Eindrückung der Walze in die Mineralfaserbahn gemäß Anspruch 2 zur Anpassung an unterschiedliche Transportgeschwindigkeiten der Mineralfaserbahn ist gemäß Anspruch 13 vorgesehen, daß das Lagergestell der Walze in seiner Höhenlage mittels eines Stelltriebs positiv lageeinstellbar gehalten ist. Auf diese Weise kann jederzeit eine Feinjuslage der Eindrückverhältnisse der Walze an der Mineralfaserbahn so erfolgen, daß sich eine optimale Ausbildung der Markierungen in Abhängigkeit von der momentanen Transportgeschwindigkeit der Mineralfaserbahn ergibt.

Zweckmäßig weist der Stelltrieb gemäß Anspruch 14 wenigstens eine Gewindespindel auf, die beispielsweise durch einen elektrischen Schrittmotor angetrieben werden kann und so ferngesteuert eine problemlose Feinjustage und deren Aufrechterhaltung gewährleistet. Die Gewindespindeln greifen bevorzugt an einem ebenfalls heb- und senkbar ausgebideten Haltegestell für das heb- und senkbare Lagergestell an. Gemaß Anspruch 15 ist dieses Haltegestell über einen Druckmittelantrieb mit dem Lagergestell verbunden und letzteres durch den Druckmittelantrieb zwischen einer Betriebsstellung und einer Ruhestellung bewegbar. Auf diese Weise kann, auch für Nothalt, eine schnelle, ferngesteuerte Schaltung der Walze zwischen abgesenkter Betriebsstellung und angehobener Ruhestellung erfolgen, während die Feinjustage der Relativstellung der Walze zur Mineralfaserbahn in der Betriebsstellung durch den Stelltrieb erfolgt, dessen Position bei Betriebspausen oder sonstigen Unterbrechungen nicht geändert werden muß.

Weitere Einzelheiten, Merkmale und Vorteile der Erfindung ergeben sich aus der nachfolgenden Beschreibung eines Ausführungsbeispiels anhand der Zeichnung.

Es zeigt
Fig. 1 eine Seitenansicht eines Endbereiches einer erfindungsgemäßen Vorrichtung,
Fig. 2 eine teilweise im Schnitt gehaltene Stirnansicht eines Teiles der Walze einer erfindungsgemäßen Vorrichtung in ihrer Anlage an die Oberfläche der Mineralfaserbahn, und
Fig. 3 eine schematisch vereinfachte perspektivische Darstellung der Walze gemäß Fig. 2.

In Fig. 1 ist mit 1 eine Walze bezeichnet, wie sie in Fig. 2 vergrößert mit Einzelheiten und in Fig. 3 schematisch vereinfacht perspektivisch dargestellt ist. In Fig. 1 ist lediglich das im Beispielsfalle linke Ende der Walze 1 veranschaulicht, wobei es sich versteht, daß eine entsprechende Lagerung der Walze am gegenüberliegenden Ende vorliegt. In Fig. 1 ist weiter mit 2 eine Welle bezeichnet, welche mit der Walze 1 verbunden ist und zu deren Lagerung dient. Die Lagerung der Walze 1 über die Welle 2 erfolgt an einem Lagergestell 3 überbeidseitige Lager 4. Außerhalb der Lager 4 ragt die Welle 2 in einen elektrischen Anschlußkasten 5, in dem in bekannter Weise über schematisch veranschaulichte Schleifringe 6 eine Stromversorgung der drehenden Teile der Walze 1 erfolgt.

Die Walze 1 ist über die Welle 2 im Lager 4 drehbar. Als Drehantrieb ist ein Elektromotor 7 vorgesehen, der am Lagergestell 3 gelagert ist und mit einem Abtriebsritzel 8 über einen Zahnriemen oder dergleichen ein mit der Welle 2 drehfest verbundenes Antriebszahnrad 9 antreibt. Auf diese Weise kann die Walze 1 in den Lagern 4 in Drehbewegung versetzt werden.

Das Lagergestell 3 ist an Säulen 10 eines insgesamt mit 11 bezeichneten stationären Portals aufund abbeweglich geführt. In entsprechender Weise ist ein Haltegestell 12 mit einer Traverse 13 auf- und abbeweglich an den Säulen 10 geführt. Das Lagergestell 3 ist am Haltegestell 12 über Druckmittelantriebe 14 in Form beispielsweise von Pneumatikzylindern 15 gehalten, die an der Traverse 13 gelagert sind und deren Kolbenstangen 16 bei 17 an dem Lagergestell 3 angreifen. Bei feststehendem Haltegestell 12 führt somit ein Einzug der Kolbenstangen 16 in die Druckmittelzylinder 15 hinein zu einem Anheben des Lagergestells 3 samt Walze 1, so daß dieses in einer angehobenen Ruhestellung zu liegen kommt, während in der veranschaulichten abgesenkten Stellung des Lagergestells 3 die Betreibsstellung vorliegt, welche in Fig. 2 näher veranschaulicht ist.

Das Haltegestell 12 ist seinerseits über Stelltriebe 18 mit einer Traverse 19 des ortsfesten Portales 11 verbunden. Die Stelltriebe 18 beispielsweise in Form von Gewindespindeln 20 werden über einen Elektromotor 21 beispielsweise in Form eines Schittschaltmotors und Getriebe 22 betätigt. Über die Stelltriebe 18 kann die Höhenlage der Traverse 13 und des Haltegestelles 12 in einer gewünschten Stellung feinjustiert werden. Bei ausgefahrener Kolbenstange 16 der Druckmittelantriebe 14 ergibt sich dadurch eine entsprechende bestimmte Höhenlage der Walze 1. Durch Betätigung der Druckmittelantriebe 14 kann die Walze 1 in diese vorbestimmte Betreibsstellung abgesenkt oder in eine Ruhestellung angehoben werden, ohne daß das Haltegestell 12 in seiner Lage verändert und damit die eingestellte Feineinstellung aufgehoben wird.

In Fig. 2 ist der untere Bereich der Walze 1 in einer Stirnansicht und teilweise im Schnitt in der Betriebsstellung dargestellt. Wie daraus ersichtlich ist, weist die Walze 1 einen Tragkörper 23 in Form eines Polygons, im Beispielsfalle in Form eines 20-Ecks, auf, an dessen ebenen Mantelflächen 24 Halter 25 für Heizstäbe 26 über Schrauben 27 gehalten sind. Die Heizstäbe 26 weisen einen im Inneren der Halter 25 angeordneten Lagerkörper 28 sowie aus der mit 29 bezeichneten Umfangsoberfläche der Walze 1 vorstehende Markierungsrippen 30 auf. Die Heizstäbe 26 bestehen aus einem geeigneten, gut wärmeleitenden Metall und weisen im Bereich ihres Lagerkörpers 28 eine im Beispielfallerunde Ausnehmung 31 für eine Aufnahme von üblichen Rohrheizkörpern 32-ähnlich Heizschlangen von Tauchsiedern - auf. Zur Montage der Rohrheizkörper 32 sind die Heizstäbe 26 in einer zur Achse der Walze 1 radialen Ebene 33 geteilt ausgebildet, wobei die so gebildeten Teile 26a und 26b der Heizstäbe 26 durch geeignete Senkkopfschrauben 34 und 35 miteinander verbunden sind. Nach der Montage der Rohrheizkörper 32 in der Ausnehmung 31 der beiden offenen Teilen 26a und 26b der Heizstäbe 26 werden die Heizstäbe 26 durch Einsetzen der Schrauben 34 und 35 vormontiert und in die Halter 25 eingeschoben. Sodann werden die Halter 25 an ihrer umfangsseitigen Außenseite mit Abdeckplatten 36 versehen, welche Schultern 37 des Lagerkörpers 28 jedes Heizstabes 26 übergreifen und diesen so sicher im Halter 25 halten.

Die Halter 25 sowie die Abdeckplatten 36 bestehen aus einem geeigneten, schlecht wärmeleitenden Werkstoff wie einem faserigen oder faserhaltigen Preßstoff auf der Basis von Asbest oder Asbestsubstitut, um Wärmeverluste der Heizstäbe 26 zu vermeiden sowie die Bereiche der Umfangsoberfläche 29 zu beiden Selten der Markierungsrippen 30 vor Aufheizung und Wärmeabgabe an das Mineralfasermaterial der mit 38 bezeichneten Mineralfaserbahn zu schützen. Auf diese Weise sind sämtliche innerhalb der Umfangsoberfläche 29 der Walze 1 liegenden Seiten der Heizstäbe 26 von wärmedämmendem Material angeben.

Jeder Heizstab 26 weist eine Ausnehmung 39 für die Aufnahme eines Erdungskabels auf. Wenigstens einer der Heizstäbe 26 weist darüber hinaus eine Ausnehmung 40 in der Nachbarschaft seiner Markierungsrippe 30 für die Aufnahme eines Thermofühlers auf. Die Temperaturregelung anhand der Thermofühler sowie die Stromversorgung der Rohrheizkörper 32 erfolgt über die Schleifringe 6 (vgl. Fig. 1). Infolge der Feinsteuerung der optimalen Ausbildung der Markierungen durch unterschiedlichen Andruck der Walze 1 auf der Mineralfaserbahn 38 kann eine Temperaturregelung anhand von Thermofühlern jedoch auch entfallen, und statt dessen lediglich die Stromzufuhr zu den Rohrheizkörpern 32 geregelt werden. Im stationären Betrieb ergibt sich dann eine bestimmte Temperatur, die zur Erzeugung der Markierungen geeignet ist, wobei die optimale Ausbildung der Markierungen durch den Grad der Eindrückung der Walze 1 in die Mineralfaserbahn 38 eingestellt werden kann.

Wie aus Fig. 3 ersichtlich ist, reichen die Markierungsrippen 30 der Heizstäbe 26 und gegebenenfalls die Heizstäbe selbst nur über einen Teil der axialen Länge der Walze 1, so daß mehrere Makierungsrippen 30 eine unterbrochene Linie entlang einer Mantellinie der Walze 1 bilden und im axialen Abstand voneinander angeordnet sind. Wenn die Länge der Heizstäbe 26 auf die axiale Erstreckung der Markierungsrippen 30 begrenzt ist, so ergibt sich eine Mehrzahl einzelner, kürzerer Heizstäbe mit leicht zu beherrschenden Wärmeausdehnungen.

Die Verbindung der Heizstäbe 26 untereinander kann dann durch Leitungen oder ein entsprechend umfangsseitig gedämmtes Stuck des Rohrheizkörpers 32 erfolgen, welches die Heizstäbe 26 etwa in Bogenform verbindet. Wenn andererseits die Heizstäbe 26 über die gesamte axiale Länge der Walze 1 durchgehen und lediglich zwischen den als Markierungsripen 30 bezeichneten vorstehenden Abschnitten der Heizstäbe 26 die zur Unterbrechung der Markierung erforderlichen Lücken vorhanden sind, so ergibt sich einesehrrobuste und stabile Konstruktion, bei der die Rohrheizkörper 32 über ihre gesamte Länge in den Heizstäben 26 eigebettet sind.

Die Mineralfaserbahn 38 ist bevorzugt von einer solchen Art, wie sie im Rahmen der DE-A-36 12 858 erläutert ist Es möge sich im Beispielsfalle somit um eine unkaschierte Mineralfaserbahn 38 mit einer Breite von 1200 mm, einer Nenndicke von 100 mm und einer Länge von 6 m handeil. Die Rohdichte möge zwischen 10 und 30 kg/m³, insbesondere zwischen 14 und 25 kg/m³, und im konkreten Biespielsfalle bei 18 kg/m³ liegen. Als Bindemittel kommt insbesondere Phenolharz in einem Anteil von 6 bis 7 Gew.-% des trokkenen Bindemittels im Produkt in Frage, wobei im Beispielsfalle der Bindemittelgehalt an Phenolharz bei 6,6 Gew.-% (troken) liegen möge. Hinsitlich der Eigenschaften und der Verwendung einer solchen Mineralfaserbahn 38 sowie hinsichtlich sonstiger Einselheiten darf auf die DE-A-36 12 858 vollinhaltlich Bezug genommen werden.

Im Betrieb wird die Walze 1 bei eingefahrenen Kolbenstangen 16 oberhalb der mit 41 bezeichneten Oberfläche der Mineralfaserbhan 38 durch den Elektromotor 7 in Drehung versetzt, wobei die Heizstäbe 26 durch Stromzufuhr zu den Rohrheizkörpern 32 auf eine gewünschte, gegebenenfalls durch die Thermofühler überwächte Temperatur vorgewärmt werden. Die Drehung in der Vorwärmphase gewährleistet gleichmäßige Wärmeverluste der einzelnen Heizstäbe 26 und Markierungsrippen 30 und damit deren gleichförmige Aufwärmung ohne individuelle Temperaturregelung an jedem einzelnen Heizstab 26. Zu Produktionsbeginn werden die Kolbenstangen 16 ausgefahren und die Walze 1 auf die Oberfläche 41 der Mineralfaserbahn 38 abgesenkt, wobei mittels des Elektromotors 21 und der Stelltriebe 18 eine Feineinstellung der Hohenlage der Walze 1 über der Mineralfaserbahn 38 erfolgen kann. Die Einstellung wird dabei zweckmäßig so gewählt, daß die Markierungsrippen 30 am Umfang der Walze 1 die Oberfläche 41 der Mineralfaserbahn 38 unter Bildung einer Mulde 42 eindrücken. Je tiefer die Mulde 42 bei einer gegebenen Mineralfaserbahn 38 eingedrückt wird, umso höher ist der Anpreßdruck und die Einwirkungsdauer zur Verbesserung des konduktiven Wärmeübergangs von der Markierungsrippe 30 auf das Minerälfasermaterial. Die Oberfläche 41 der Mineralfaserbahn 38 ist typischerweise unbedeckt, wird also durch die Mineralfaserwirriage selbst gebildet; jedoch kann die Oberfläche 41 auch eine Kaschierung etwa in Form eines Vlieses auf Mineralfaserbasis oder aus anderen Fasern aufweisen.

Die Markierungsrippe 30 weist dabei eine Temperatur von typischerweise in der Größenordung von 400°C auf und erzeugt eine bei 43 strichpunktiert angedeutete Zone der Zersetzung des Bindemittels in der Mineralfaserbahn 38, die verfärbt ist Auf diese Weise entstehen entsprechend dem aus Fig. 3 ersichtlichen Muster der Markierungsrippen 30 Markierungsstriche auf der Oberfläche 41 der Mineralfaserbahn 38, die sich quer zu den Seitenrändern der Mineralfaserbahn 41 erstrecken. Durch Feinjustage über den Stelltrieb 18 können die Wärmeübergangsbedingungen so gesteuertwerden, daß sich eine optisch klar abgesetzte Markierung mit scharfen Rändern ergibt, ohne daß über eine flache Zersetzungszone 43 hinaus irgendeine Beeinträchtigung des Materials der Mineralfaserbahn 38 erfolgt.

Über das Abtriebsritzel 8 und das Antriebszahnrad 9 kann ein dauernder Antrieb der Walze 1 synchron zur Transportgeschwindigkeit der Mineralfaserbahn 38 erfolgen. Zweckmäßig wird dann ein Gleichstrommotor als Elektromotor 7 eingesetzt. In der veranschaulichten Ausführungsform wird jedoch als Elektromotor 7 ein Drehstromotor verwendet, der über einen Freilauf 44 mit dem Abtriebsritzel 8 verbunden ist, derart, daß bei Antrieb der Walze 1 von der Mineralfaserbahn 38 herdie Drehgeschwindigkeit der Walze 1 diejenige des Elektromotors 7 überholen kann, der Antrieb durch den Elektromotor 7 dient in diesem Falle ausschließlich zur Aufrechterhaltung einer von der Drehzahl her unkritischen Mindestdrahgeschwindigkeit in dar angehobenen Ruhestellung bei Wegfall des Antriebs von der Mineralfaserbahn 38 her, um eine gleichförmige Aufheizung der Heizstäbe 26 zu gewährleisten.

Durch Betätigung des Stelltriebs 18 können die Wärmeübergangsbedingungen zwischen den Markierungsrippen 30 und der Oberfläche 41 der Mineralfaserbahn 38 in dergeschilderten Weise zur Bildung optimaler Markierungslinien eingestellt werden. Bei vorgegebener Transportgeschwindigkeit und Konsistenz der Mineralfaserbahn 38 kann jedoch auf eine solche Feinjustierung auch verzichtet werden, da dann mit einer festen Voreinstellung des Eindrückverhaltens der Walze 1 in die Oberfläche 41 der Mineralfaserbahn 38 gearbeitet werden kann. Auf diese Weise kann die Konstruktion zur Lagerung der Walze 1 wesentlich vereinfacht werden. Wenn darüber hinaus das Gewicht der Walze 1 so gehalten werden kann, daß sich alleine durch die Gewichtsbelastung der Oberfläche 41 der Mineralfaserbahn 38 durch das Gewicht der Walze 1 eine gewünschte Eindringtiefe ergibt, so können die Druckmittelantriebe 14 in der Betriebsstellung drucklos geschaltet werden, so daß die Walze 1 einfach mit ihrem Eigengewicht auf der Mineralfaserbahn 38 aufliegt. Ein zu starkes Eindringen kann in diesem Falle dadurch vermieden werden, daß die Markierungsrippen 30 nicht um etliche Millimeter, im Beispielsfalle etwa 8 mm, aus der ungestörten Umfangsoberfläche 29 der Walze 1 herausragen, sondern innerhalb der ungestörten Umfangsoberfläche 29 liegen, so daß diese - etwa in Form der Abdeckplatten 36 - das Gewicht mitzutragen hilft und so ein zu starkes lokales Eindringen vermeidet. Die veranschaulichte Ausführung mit aus der Umfangsoberfläche 29 vorstehenden Markierungsrippen 30 eignet sich jedoch in besonders hervorragender Weise für einen Antrieb der Walze 1 von der Mineralfaserbahn 38 her.

## Patentansprüche

1. Verfahren zum Aufbringen von Markierungslinien auf eine bindemittelhaltige Mineralfaserbahn, bei dem die Oberfläche (41) der auf einem laufenden Transportband, insbesondere dem Produktionsband, liegenden Mineralfaserbahn (38) der lokalen Wärmeeinwirkung einer ortsfest angeordneten Heizeinrichtung ausgesetzt wird,
dadurch gekennzeichnet,
daß als Heizeinrichtung eine Walze (1) verwendet wird, deren Umfangsoberfläche (29) auf die Oberfläche (41) der Mineralfaserbahn (38) aufgelegt und welche mit einer solchen Geschwindigkeit gedreht wird, die eine der Transportgeschwindigkeit der Mineralfaserbahn (38) wenigstens annähernd entsprechende Umfangsgeschwindigkeit der Walze (1) ergibt,
daß örtlich scharf begrenzte, achsparallele linienförmige Heizzonen(26) in Form von elektrisch beheizten Heizstäben an der Umfangsoberfläche (29) der Walze (1) auf eine oberhalb der Zersetzungstemperatur des Bindemittels in der Mineralfaserbahn (38) liegende Temperatur erwärmt werden, und
daß die zwischen den Heizzonen (26) liegenden Bereiche der Umfangsoberfläche (29) der Walze (l) durch Aufbringen von außenliegenden Abdeckplatten (36) aus wärmedämmendem Material gegen die Übertragung von Wärme auf die Mineralfaserbahn (38) gedämmt werden.

2. Verfahren nach Anspruch 1, dadurch gekennzeichnet, daß die Walze (1) zur Bildung einer Mulde (42) in die Oberfläche (41) der Mineralfaserbahn (38) eingedrückt wird.

3. Verfahren nach Anspruch 2, dadurch gekennzeichnet, daß die Wakze (1) aufder Mineralfaserbahn (38) durch Eigengewicht aufliegt.

4. Verfahren nach Anspruch 2 oder 3, dadurch gekennzeichnet, daß die Walze (1) durch Mitnahme an der Oberfläche (41) der Mineralfaserbahn (38) angetrieben wird.

5. Verfahren nach einem der Ansprüche 1 bis 4, dadurch gekennzeichnet, daß eine Mehrzahl von Heizzonen (30) zur Bildung einer unterbrochenen Markierungslinie fluchtend hintereinander und im Abstand voneinander verwendet wird.

6. Verfahren nach einem der Ansprüche 2 bis 5, dadurch gekennzeichnet, daß die Tiefe der in der Oberfläche (41) der Mineraffaserbahn (38) gebildeten Mulde (42) in Abhängigkeit von der Transportgeschwindigkeit der Mineralfaserbahn (38) derart gesteuert wird, daß die Tiefe mit steigender Transportgeschwindigkeit zunimmt, um einen vorbestimmten Wärmebergang von der Walze (1) auf die Mineralfaserbahn (38) im wesentlichen konstant zu halten.

7. Vorrichtung zur Durchführung des Verfahrens nach wenigstens einem der Ansprüche 1 bis 6,
mit einer Walze (1), die an einer Welle (2) gelagert ist und am Umfang achsparallel angeordnete Heizstäbe (26) aufweist, und mit einer Heizeinrichtung (32) fuhr die Heizstäbe (26),
dadurch gekennzeichnet,
daß die Welle (2) der Walze (1) an einem heb- und senkbaren Lagergestell (3) gelagert ist, und
daß die zwischen den elektrisch beheizten Heizstäben (26) liegenden Bereiche der Umfangsfläche (29) der Walze (1) durch außenliegende Abdeckplatten (36) aus wärmedämmendem Material abgedeckt sind.

8. Vorrichtung nach Anspruch 7, dadurch gekennzeichnet, daß die Heizstäbe (26) in Haltern (25) aus wärmedämmendem Werkstoff wie faserigem Preßstoff angeordnet sind, welche die Heizstäbe (26) bevorzugt an ihren innerhalb der Umfangsoberfläche (29) der Walze (1) angeordneten Seiten vollständig umgeben.

9. Vorrichtung nach Anspruch 7 oder 8, dadurch gekennzeichnet, daß die Heizstäbe (26) um einige Millimeteraus der Umfangsoberfläche (29) der Walze (1) herausstehen.

10. Vorrichtung nach einem der Ansprüche 7 bis 9, dadurch gekennzeichnet, daß die Heizstäbe (26) durch eingebettete elektrische Rohrheizkörper (32) beheizbar sind.

11. Vorrichtung nach einem der Ansprüche 7 bis 10, dadurch gekennzeichnet, daß die Walze (1) einen inneren Tragkörper (23) in der Form eines zylindrischen Vielecks mit einer der umfangsseitigen Anzahl der Heizstäbe (26) entsprechenden Flächenzahl aufweist.

12. Vorrichtung nach einem der Ansprüche 7 bis 11, dadurch gekennzeichnet, daß die Walze (1) durch einen Elektromotor (7) mit Freilauf (44) antreibbar ist.

13. Vorrichtung nach einem der Ansprüche 7 bis 12, dadurch gekennzeichnet, daß das Lagergestell (3) der Walze (1) in seiner Höhenlage mittels eines Stelltriebs (18) positiv lageeinstellbar gehalten ist.

14. Vorrichtung nach Anspruch 13, dadurch gekennzeichnet, daß der Stelltrieb (18) wenigstens eine Gewindespindel (20) aufweist, die an einem heb- und senkbaren Haltegestell (12) für das Lagergestell (3) angreift.

15. Vorrichtung nach Anspruch 14, dadurch gekennzeichnet, daß das Haltegestell (12) über einen Druckmittelantrieb (14) mit dem Lagergestell (3) verbunden ist und letzteres mittels des Druckmittelantriebs (14) zwischen einer Betriebsstellung und einer Ruhestellung bewegbar ist.

## Claims

1. Method of applying marking lines to a mineral fibre web containing a binding agent, in which the surface (41) of the mineral fibre web (38) lying on a running conveyor belt, particularly the production belt, is subjected to the local heating action of a locally arranged heating device,
characterised
in that a roll (1) is used as the heating device, whose peripheral surface (29) is placed on the surface (41) of the mineral fibre web (38), and which is rotated at a speed tantamount to a peripheral speed of the roll (1) which at least approximately corresponds to the speed of conveyance of the mineral fibre web (38),
in that locally sharply defined, parallax, linear heating zones (26) in the form of electrically heated heating rods are heated to a temperature which exceeds the temperature of the composition of the binding agent in the mineral fibre web (38), and
in that the areas of the peripheral surface (29) of the roll (1) located between the heating zones (26) are protected against the transfer of heat to the mineral fibre web (38) by the provision of outlying cover plates (36) of a heat resistant material.

2. Method according to claim 1, characterised in that the roll (1) is pushed into the surface (41) of the mineral fibre web (38) to form a trough (42).

3. Method according to claim 2, characterised in that the roll (1) rests on the mineral fibre web (38) due to its own weight.

4. Method according to claim 2 or 3, characterised in hat the roll (1) is driven by entrainment on the surface (41) of the mineral fibre web (38).

5. Method according to one of claims 1 to 4, characterised in that a majority of heating zones (30) is used to form an interrupted marking line, the zones lying flush behind one another and at a certain distance from each other.

6. Method according to one of claims 2 to 5, characterised in that the depth of the trough (42) formed in the surface (41) of the mineral fibre web (38) is controlled by the speed of conveyance of the mineral fibre web (38) in such a manner that the depth increases with this speed in order to keep essentially constant a predetermined heat transfer from the roll (19) to the mineral fibre web (38).

7. Device for implementing the method according to at least one of claims 1 to 6,
with a roll (1) which is mounted on a shaft (2), and exhibits parallax arranged heating rods (26) on the periphery, and with a heating device (32) for the heating rods (26),
characterised
in that the shaft (2) of the roll (1) is mounted on a bearing frame (3) which can be raised and lowered, and
in that the areas of the peripheral surface (29) of the roll (1), lying between the electrically heated heating rods (26), are covered by outlying cover plates (36) of a heat resistant material.

8. Device according to claim 7, characterised in that the heating rods (26) are arranged in holders (25) of heat resistant material, such as fibrous pressed material, which holders completely surround the heating rods (26), preferably on its sides arranged inside the peripheral surface (29) of the roll (1).

9. Device according to claim 7 or 8, characterised in that the heating rods (26) project from the peripheral surface (29) of the roll (1) by one or two millimetres.

10. Device according to one of claims 7 to 9, characterised in that the heating rods (26) can be heated by embedded electrical tubular heating elements (32).

11. Device according to one of claims 7 to 10, characterised in that the roll (1) exhibits an inner supporting element (23), in the form of a cylindrical polygon, the number of its surfaces corresponding to the number of heating rods (26) on the peripheral side.

12. Device according to one of claims 7 to 11, characterised in that the roll (1) can be driven by an electric motor (7) with a freewheel (44).

13. Device according to one of claims 7 to 12, characterised in that the bearing frame (3) of the roll (1) is retained in its vertical position by means of an adjusting drive (18), so that its position can be positively adjusted.

14. Device according to claim 13, characterised in that the adjusting drive (18) exhibits at least one threaded spindle (20) which engages a retaining frame (12), which can be raised and lowered, for the bearing frame (3).

15. Device according to claim 14, characterised in that the retaining frame (12) is connected by a pressure medium drive (14) to the bearing frame (3), and in that the latter can be moved by means of the pressure medium drive (14) between an operating position and a position of rest.

## Revendications

1. Procédé pour obtenir des lignes de marquage sur une bande de fibres minérales contenant un liant, dans lequel la surface (41) de la bande de Fibres minérales (38) qui repose sur une bande transporteuse en défilement, et en particulier sur la bande de production, est soumise à l'action locale de la chaleur d'un dispositif de chauffage monté fixe,
caractérisé par le fait :
que l'on utilise comme dispositif de chauffage un cylindre (1) dont la surface périphérique (29) est posée sur La surface (41) de la bande de fibres minérales (38) et que l'on fait tourner à une vitesse telle qu'il en résulte une vitesse circonférentielle du cylindre (1) qui correspond, du moins approximativement, à la vitesse de transport de la bande de fibres minérales (38),
que des zones de chauffage en forme de lignes (26) parallèles à l'axe et nettement délimitées localement sur la surface périphérique (29) du cylindre (1) sont chauffées, sous la Forme de barres chauffantes chauffées à l'électricité, jusqu'à une température qui est située au-dessus de la température de décomposition du liant contenu dans la bande de fibres minérales (38), et :
que les régions de la surface périphérique (29) du cylindre (1) qui sont situées entre les zones de chauffage (26) sont isolées contre la transmission de la chaleur à la bande de fibres minérales (38) grâce à la pose de plaques de recouvrement extérieures (36) en un matériau d'isolation thermique.

2. Procédé selon la revendication 1, caractérisé par le fait que le cylindre (1) est enfoncé dans la surface (41) de la bande de fibres minérales (38) pour former une cuvette (42).

3. Procédé selon la revendication 2, caractérisé par le fait que le cylindre (1) porte sur la bande de fibres minérales (38) par son propre poids.

4. Procédé selon la revendication 2 ou 3, caractérisé par le fait que le cylindre (1) est mû grâce à son entraînement par la surface (41) de la bande de fibres minérales (38).

5. Procédé selon l'une des revendications 1 à 4, caractérisé par le fait que l'on utilise une pluralité de zones de chauffage (30) alignées les unes derrière les autres et à distance les unes des autres en vue de former une ligne de marquage discontinue.

6. Procédé selon l'une des revendications 2 à 5, caractérisé par le fait que la profondeur de la cuvette (42) formée dans la surface (41) de la bande de fibres minérales (38) est commandée en fonction de la vitesse de transport de la bande de fibres minérales (38) de telle manière que la profondeur augmente lorsque la vitesse de transport croît, afin de maintenir constant, pour l'essentiel, un transfert de chaleur prédéterminé du cylindre (1) à la bande de fibres minérales (38).

7. Dispositif pour la mise en oeuvre du procédé selon l'une au moins des revendications 1 à 6, comprenant un cylindre (1) qui est monté tournant sur un arbre (2) et qui comporte des barres chauffantes (26) disposées sur son pourtour parallèlement à l'axe, et comprenant un dispositif de chauffage (32) pour les barres chauffantes (26),
caractérisé par le fait :
que l'arbre (2) du cylindre (1) est monté tournant sur un bâti porte-paliers (3) qui peut être levé et baissé, et :
que les régions de la surface périphérique (29) du cylindre (1) qui sont situées entre les barres chauffantes chauffées à l'électricité (26) sont recouvertes par des plaques de recouvrement extérieures (36) en on matériau d'isolation thermique.

8. Dispositif selon la revendication 7, caractérisé par le fait que les barres chauffantes (26) sont disposées dans des supports (25) qui sont constitués par un matériau d'isolation thermique comme une matière fibreuse comprimée et qui, de préférence, entourent complètement les barres chauffantes (26) sur leurs côtés disposés à l'intérieur de la surface périphérique (29) du cylindre (1).

9. Dispositif selon la revendication 7 ou 8, caractérisé par le fait que les barres chauffantes (26) font saillie de quelques millimètres hors de la surface périphérique (29) du cylindre (1).

10. Dispositif selon l'une des revendications 7 à 9, caractérisé par le fait que les barres chauffantes (26) peuvent être chauffées au moyen d'éléments tubulaires de chauffage électrique (32) qui y sont noyés.

11. Dispositif selon l'une des revendications 7 à 10, caractérisé par le fait que le cylindre (1) comporte un corps porteur intérieur (23) en forme de prisme à section polygonale comprenant un nombre de faces qui correspond au nombre des barres chauffantes (26) du côté de la périphérie.

12. Dispositif selon l'une des revendications 7 à 11, caractérisé par le fait que le cylindre (1) peut être entraîné par un moteur électrique (7) comprenant un mécanisme de roue libre (44).

13. Dispositif selon l'une des revendications 7 à 12, caractérisé par le fait que le bâti porte-paliers (3) du cylindre (1) est maintenu dans sa position en hauteur en pouvant être réglé positivement, quant à sa position, au moyen d'un mécanisme de réglage (18).

14. Dispositif selon la revendication 13, caractérisé par le fait que le mécanisme de réglage (18) comporte au moins une broche filetée (20) en prise avec un bâti de support (12) qui peut être levé et baissé et qui est destiné au bâti porte-paliers (3).

15. Dispositif selon la revendication 14, caractérisé par le fait que le bâti de support (12) est relié par l'intermédiaire d'un entraînement à fluide sous pression (14) au bâti porte-paliers (3), et que ce dernier peut être déplacé au moyen de l'entraînement à fluide sous pression (14) entre une position de fonctionnement et une position de repos.
